# EUROPÄISCHE PATENTSCHRIFT

(11) **EP 2 800 684 B1**
(45) Veröffentlichungstag und Bekanntmachung des Hinweises auf die Patenterteilung: **04.05.2016**
(21) Anmeldenummer: 13709354.8
(22) Anmeldetag: 05.03.2013
(51) Int. Cl.: B61D 17/12

(54) **SCHIENENFAHRZEUG MIT KLIMAKANAL IM DACHBEREICH UND VERFAHREN ZUM AUFBAU EINES DACHBEREICHS EINES SCHIENENFAHRZEUGS**
RAIL VEHICLE WITH AIR-CONDITIONING DUCT IN THE ROOF REGION AND METHOD FOR CONSTRUCTING A ROOF REGION OF A RAIL VEHICLE
VÉHICULE FERROVIAIRE COMPRENANT UNE GAINE DE CLIMATISATION DANS LA ZONE DE TOIT ET PROCÉDÉ DE CONSTRUCTION D'UNE ZONE DE TOIT D'UN VÉHICULE FERROVIAIRE

(30) Priorität: 23.03.2012 DE 102012204687
(43) Veröffentlichungstag der Anmeldung: 12.11.2014
(73) Patentinhaber: Siemens Aktiengesellschaft, 80333 München (DE)
(72) Erfinder: ROHWERDER, Dirk, 45549 Sprockhövel (DE)
(86) Internationale Anmeldenummer: PCT/EP2013/054356
(87) Internationale Veröffentlichungsnummer: WO 2013/139587

(56) Entgegenhaltungen:
- DE-A1-102009 031 599
- DE-U1- 20 016 392
- GB-A- 2 441 153
- JP-A- 2002 037 061

## Beschreibung

Die Erfindung bezieht sich auf ein Schienenfahrzeug mit einem Dachbereich, in dessen Längsrichtung ein Klimakanal verlegt ist und der mittels einer Innendecke gegenüber einem Fahrgastinnenraum abgegrenzt ist, sowie auf ein Verfahren zum Aufbau eines solchen Dachbereichs.

Ein solches Schienenfahrzeug ist beispielsweise bekannt aus der GB-A-2 441 153. Dort wird ein spezielles Verfahren zum Montieren eines Innendeckenmoduls an einem Dach eines Schienenfahrzeugs vorgestellt.

Es ist bekannt, beim Aufbau eines Dachbereichs eines Schienenfahrzeugs zuerst Klimakanalelemente zu montieren, welche anschließend abdichtend untereinander verbunden werden. Nach Beendigung der Montage der Klimakanalelemente wird die Innendecke an den Klimakanalelementen angebracht. Beispiele für derart aufgebaute Dachbereiche eines Schienenfahrzeugs ergeben sich aus RENFE-Baureihe 103 (Velaro E) und CRH3C (Velaro CN).

Bei diesem Verfahren zum Aufbau des Dachbereichs kann es vorkommen, dass einzelne Klimakanalelemente gegeneinander verkantet sind, so dass erheblicher Aufwand entsteht, dichtende Anschlüsse zwischen den einzelnen Klimakanalelementen zu schaffen.

Ausgehend hiervon liegt der Erfindung die Aufgabe zugrunde, ein Schienenfahrzeug mit einem Dachbereich sowie ein Verfahren zum Aufbau des Dachbereichs anzugeben, bei denen die Montage der Klimakanalelemente und der Innendecke weniger aufwändig ist.

Diese Aufgabe wird hinsichtlich des Schienenfahrzeugs dadurch gelöst, dass der Klimakanal in seiner Längsrichtung aus wenigstens zwei Klimakanalelementen zusammengesetzt ist, die über einen Dichtrahmen zur dichten Verbindung angrenzender Klimakanalelemente miteinander verbunden sind, wobei der Dichtrahmen vorpositionierbar ist.

Aufgrund der Vorpositionierbarkeit des Dichtrahmens kann dieser beim Aufbau des Klimakanals bereits annähernd die Position einnehmen, die zu einer dichten Verbindung zu einem angrenzenden Klimakanalelement erforderlich ist. Bei einer Montage des angrenzenden Klimakanalelements ergibt sich eine geeignete Ausrichtung/Ausmittelung des Dichtrahmens für eine dichte Verbindung, so dass gegenüber dem Stand der Technik auf umfangreiche Justagearbeiten verzichtet werden kann.

Der Dichtrahmen kann beidseitig mit Dichtungen ausgestattet sein, die an stirnseitige Dichtflächen der Klimakanalelemente angepasst angeordnet sind. In diesem Fall trägt der Dichtrahmen die erforderlichen Dichtungen zum Anschluss an Dichtflächen des benachbarten Klimakanalelements. Alternativ ist es auch möglich, dass die stirnseitigen Dichtflächen der Klimakanalelemente mit Dichtungen versehen sind, während der Dichtrahmen als einfacher Metallrahmen vorliegt.

Der Dichtrahmen kann ausschließlich über die zwei Klimakanalelemente in seiner Position gehalten sein. Dies bezieht sich insbesondere auf die endmontierte Position des Dichtrahmens. Zur Vorpositionierung des Dichtrahmens eingesetzte Einrichtungen sind in ihrer Funktionsweise darauf beschränkt, lediglich die angesprochene Vorpositionierung zu gewährleisten.

Der Dichtrahmen ist bevorzugt zwischen zwei Klimakanalelemente geklemmt.

Der Dichtrahmen kann Laschen zur Vorfixierung und Vorpositionierung des Dichtrahmens an/gegenüber einem der Klimakanalelemente aufweisen, während dann dieses Klimakanalelement Vorfixierbolzen zum Eingriff in die Laschen am Dichtrahmen aufweist. In dieser Weise lässt sich eine Vorfixierung und Vorpositionierung des Dichtrahmens für einen nachfolgenden Anbau eines weiteren Klimakanalelements in einfacher Weise erzielen.

Die zwei Klimakanalelemente können jeweils mit einem Innendeckenpaneel ein vormontiertes Montagemodul ausbilden, welches an ein gleichartiges Montagemodul anschließbar ist. Anders ausgedrückt, entspricht eine Erstreckung des Innendeckenpaneels wenigstens annähernd der Erstreckung eines einzelnen Klimakanalelementes in Längsrichtung des Schienenfahrzeugs, so dass in Längsrichtung des Schienenfahrzeugs durch fortlaufendes Montieren der Montagemodule aus Innendeckenpaneel und Klimakanalelement der vollständige Klimakanal und auch die vollständige Innendecke des Schienenfahrzeugs erstellt wird.

Das Innendeckenpaneel kann lösbar an dem Klimakanalelement montiert sein. Dies gestattet es, bei bereits eingebautem Montagemodul noch erforderliche Lageänderungen bezüglich der Klimakanalelemente vornehmen zu können, insbesondere im Hinblick auf eine Ausströmung klimatisierter Luft.

Der Dichtrahmen kann auf seiner dem Fahrzeuginnenraum zugewandten Seite eine Spaltabdeckung aufweisen, wobei die Spaltabdeckung an eine äußere Form des Innendeckenpaneels angepasst und zum Abdecken eines Spaltes zwischen zwei in Längsrichtung des Dachbereichs aneinander anschließende Innendeckenpaneele angeordnet ist. In dieser Weise gestattet die Spaltabdeckung einen günstigen optischen Eindruck der aus den mehreren Innendeckenpaneelen zusammengesetzten Innendecke, da sie jeweils bei zwei benachbarten Montagemodulen den vorhandenen Spalt zwischen zwei aneinander angrenzender Innendeckenpaneele zuverlässig abdeckt.

Die Spaltabdeckung des Dichtrahmens kann zusätzlich mit einem Brandmelder ausgestattet sein.

Die zugrundeliegende Aufgabe wird hinsichtlich des Verfahrens zum Aufbau eines Dachbereichs eines Schienenfahrzeugs gelöst durch ein Verfahren mit den aufeinanderfolgenden Schritten:
a) Vorfixieren eines Montagemoduls aus einem Klimaelement und einem Innendeckenpaneel an einem Dach des Fahrzeugs,
b) Montieren des Montagemoduls,
c) Vorfixieren eines Dichtrahmens an dem Montagemodul,
d) Vorfixieren eines weiteren, gleichartigen Montagemoduls auf einer freien Seite des Dichtrahmens und
e) Montieren des weiteren Montagemoduls unter Einklemmen des Dichtrahmens zwischen den zwei Montagemodulen.

Ein Ausführungsbeispiel der Erfindung wird nachfolgend unter Bezugnahme auf die Zeichnungen noch näher erläutert. Es zeigen:
- Figur 1: eine perspektivische Ansicht eines Dachbereichs eines Schienenfahrzeugs mit darin montierten Klimakanal und Innendecke und
- Figur 2: eine perspektivische Ansicht eines Dichtrahmens zur Verwendung in dem Dachbereich von Figur 1.

Figur 1 zeigt einen Dachbereichsabschnitt eines Schienenfahrzeugs. Dabei bildet ein Klimakanalelement 1, umfassend einen Hauptkanal 2 und zwei Nebenkanäle 3, 4, mit einem Innendeckenpaneel 5 eine vormontierte Montageeinheit 6. Die Montageeinheit 6 zeigt vertikal ausgerichtete Halter 7, die zur Vorfixierung der Montageeinheit 6 dienen, die letztlich an einer C-Schiene 8 anzubringen ist.

Das Innendeckenpaneel 5 entspricht von seiner Länge her etwa derjenigen des Klimakanalelements 1 und ist hinsichtlich seiner Breite an die Anforderungen im Schienenfahrzeug angepasst. Das Innendeckenpaneel 5 grenzt außerdem den Dachbereich des Schienenfahrzeugs von einem Fahrgastinnenraum ab.

Das Klimakanalelement 1 bildet mit weiteren Klimakanalelementen (nicht dargestellt) einen Klimakanal aus, der sich an der Innenseite des Daches über eine gesamte Länge des Schienenfahrzeugs erstreckt. Dabei sind zwei sich in Längsrichtung des Dachbereichs aneinander anschließende Klimakanalelemente 1 immer über einen Dichtrahmen 9 miteinander verbunden.

Der Dichtrahmen 9 zeigt insgesamt vier horizontal ausgerichtete Vorfixierlaschen 10, die jeweils paarweise seitlich und oben bzw. unten am Dichtrahmen 9 angebracht sind. Dabei entspricht ein Abstand der Laschenpaare 10 in Querrichtung des Dachbereichs der Ausdehnung des Klimakanalelements 1 in derselben Richtung derart, dass die Laschen 10 mit Vorfixierbolzen 11 außen am Klimakanalelement 1 zur Vorfixierung des Dichtrahmens 9 zusammenwirken können. Mit Hilfe der Laschen 10 und der Vorfixierbolzen 11 lässt sich der Dichtrahmen 9 lose, aber beispielsweise noch beweglich in Längsrichtung des Dachbereichs, an dem Klimakanalelement 1 anbringen. Damit ist der Dichtrahmen 9 geeignet vorpositioniert, dass er sich durch Montage eines sich in der Figur 1 links anschließenden Klimakanalelements (nicht dargestellt) befestigen lässt. Diese Befestigung beruht darauf, dass der Dichtrahmen 9 zwischen dem Klimakanalelement 1 und dem weiteren, gleichartigen Klimakanalelement eingeklemmt wird, ohne dass eine weitere Befestigung des Dichtrahmens 9 erforderlich ist.

Die Ausgestaltung des Dichtrahmens 9 (ohne die oberen Laschen 10 in Fig. 1) geht mehr im Detail aus Figur 2 hervor. Der Dichtrahmen 9 zeigt beidseitig jeweils vier vertikal verlaufende, bandförmige Dichtungen 12, deren Lage an die Lage der zugeordneten Dichtflächen 13 an einer Stirnseite des Klimakanalelements 1 angepasst ist. Außerdem weist der Dichtrahmen 9 beidseitig jeweils drei horizontal verlaufende, bandförmige Dichtungen 14 auf, die horizontalen Dichtflächen 15 an der Stirnseite des Klimakanalelements 1 zugeordnet sind.

An seiner Unterseite trägt der Dichtrahmen 9 eine Spaltabdeckung 16, deren äußere Form an die Form des Innendeckenpaneels 5 angepasst ist. Dies geschieht in der Weise, dass ein sich zwischen dem Innendeckenpaneel 5 und einem sich in der Figur 1 links anschließenden weiteren Innendeckenpaneel ergebender Spalt zuverlässig von der Spaltabdeckung 16 des Dichtrahmens 9 verschlossen wird.

Zusätzlich ist der Dichtrahmen 9 an der Unterseite der Spaltabdeckung 16 mit einem Brandmelder 17 ausgestattet.

## Patentansprüche

1. Schienenfahrzeug mit einem Dachbereich, in dessen Längsrichtung ein Klimakanal verlegt ist und der mittels einer Innendecke gegenüber einem Fahrgastinnenraum abgegrenzt ist, **dadurch gekennzeichnet, dass**
der Klimakanal in seiner Längsrichtung aus wenigstens zwei Klimakanalelementen (1) zusammengesetzt ist, die über einen Dichtrahmen (9) zur dichten Verbindung angrenzender Klimakanalelemente miteinander verbunden sind, wobei der Dichtrahmen vorpositionierbar ist.

2. Schienenfahrzeug nach Anspruch 1,
**dadurch gekennzeichnet, dass**
der Dichtrahmen (9) beidseitig mit Dichtungen (12, 14) ausgestattet ist, die an stirnseitige Dichtflächen (13, 15) der Klimakanalelemente (1) angepasst angeordnet sind.

3. Schienenfahrzeug nach einem der Ansprüche 1 oder 2,
**dadurch gekennzeichnet, dass**
der Dichtrahmen (9) ausschließlich über die zwei Klimakanalelemente (1) in seiner Position gehalten ist.

4. Schienenfahrzeug nach Anspruch 3,
**dadurch gekennzeichnet, dass**
der Dichtrahmen (9) zwischen die zwei Klimakanalelemente (1) geklemmt ist.

5. Schienenfahrzeug nach einem der Ansprüche 1 bis 4,
**dadurch gekennzeichnet, dass**
der Dichtrahmen (9) Laschen (10) zur Vorfixierung des Dichtrahmens (9) an einem der Klimakanalelemente (1) und dieses Klimakanalelement (1) Vorfixierbolzen (11) zum Eingriff in die Laschen (10) aufweist.

6. Schienenfahrzeug nach einem der Ansprüche 1 bis 5,
**dadurch gekennzeichnet, dass**
die zwei Klimakanalelemente (1) jeweils mit einem Innendeckenpaneel (5) ein vormontiertes Montagemodul (6) ausbilden, welches an ein gleichartiges Montagemodul anschließbar ist.

7. Schienenfahrzeug nach Anspruch 6,
**dadurch gekennzeichnet, dass**
das Innendeckenpaneel (5) lösbar an dem Klimakanalelement (1) montiert ist.

8. Schienenfahrzeug nach Anspruch 6 oder 7,
**dadurch gekennzeichnet, dass**
der Dichtrahmen (9) auf seiner dem Fahrzeuginnenraum zugewandten Seite eine Spaltabdeckung (16) aufweist, wobei die Spaltabdeckung (16) an eine äußere Form des Innendeckenpaneels (5) angepasst und zum Abdecken eines Spaltes zwischen zwei in Längsrichtung des Dachbereichs aneinander anschließender Innendeckenpaneele (5) angeordnet ist.

9. Schienenfahrzeug nach Anspruch 8,
**dadurch gekennzeichnet, dass**
die Spaltabdeckung (16) des Dichtrahmens (9) mit einem Brandmelder (17) ausgestattet ist.

10. Verfahren zum Aufbau eines Dachbereichs eines Schienenfahrzeugs, mit den aufeinander folgenden Schritten:
a) Vorfixieren eines Montagemoduls aus einem Klimakanalelement (1) und einem Innendeckenpaneel (5) an einem Dach des Fahrzeugs,
b) Montieren des Montagemoduls,
c) Vorfixieren eines Dichtrahmens (9) an dem Montagemodul,
d) Vorfixieren eines weiteren, gleichartigen Montagemoduls auf einer freien Seite des Dichtrahmens (9) und
e) Montieren des weiteren Montagemoduls unter Einklemmen des Dichtrahmens (9) zwischen den zwei Montagemodulen.

## Claims

1. Rail vehicle having a roof region, in the longitudinal direction of which an air-conditioning duct is placed and which is delimited with respect to a passenger compartment by means of an inner roof,
**characterized in that**
the air-conditioning duct is composed in the longitudinal direction thereof of at least two air-conditioning duct elements (1) which are connected to each other by means of a sealing frame (9) for tight connection of adjacent air-conditioning duct elements, wherein the sealing frame can be pre-positioned.

2. Rail vehicle according to Claim 1,
**characterized in that**
the sealing frame (9) is provided at both sides with seals (12, 14) which are arranged so as to be adapted to end-side sealing faces (13, 15) of the air-conditioning duct elements (1).

3. Rail vehicle according to either Claim 1 or Claim 2,
**characterized in that**
the sealing frame (9) is held in its position exclusively by means of the two air-conditioning duct elements (1).

4. Rail vehicle according to Claim 3,
**characterized in that**
the sealing frame (9) is clamped between the two air-conditioning duct elements (1).

5. Rail vehicle according to one of Claims 1 to 4,
**characterized in that**
the sealing frame (9) has flaps (10) for pre-fixing the sealing frame (9) to one of the air-conditioning duct elements (1), and this air-conditioning duct element (1) has pre-fixing bolts (11) for engagement in the flaps (10).

6. Rail vehicle according to one of Claims 1 to 5,
**characterized in that**
the two air-conditioning duct elements (1) each form with an inner roof panel (5) a pre-assembled assembly module (6) which can be connected to a similar assembly module.

7. Rail vehicle according to Claim 6,
**characterized in that**
the inner roof panel (5) is releasably assembled on the air-conditioning duct element (1).

8. Rail vehicle according to Claim 6 or Claim 7,
**characterized in that**
the sealing frame (9) has a gap cover (16) at the side thereof facing the vehicle inner space, the gap cover (16) being adapted to an outer shape of the inner roof panel (5) and being arranged in order to cover a gap between two inner roof panels (5) which adjoin each other in the longitudinal direction of the roof region.

9. Rail vehicle according to Claim 8,
**characterized in that**
the gap cover (16) of the sealing frame (9) is provided with a fire detector (17).

10. Method for constructing a roof region of a rail vehicle having the sequential steps of:
a) pre-fixing an assembly module comprising an air-conditioning duct element (1) and an inner roof panel (5) to a roof of the vehicle,
b) assembling the assembly module,
c) pre-fixing a sealing frame (9) to the assembly module,
d) pre-fixing another similar assembly module at a free side of the sealing frame (9) and
e) assembling the additional assembly module by clamping the sealing frame (9) between the two assembly modules.

## Revendications

1. Véhicule ferroviaire ayant une zone de toit, dans la direction longitudinale de laquelle est posée une gaine de conditionnement d'air et qui est délimitée par rapport à un habitacle de voyageurs au moyen d'un plafond intérieur,
**caractérisé en ce que**
la gaine de conditionnement d'air est composée dans sa direction longitudinale d'au moins deux éléments (1) de gaine de conditionnement d'air, qui sont reliés les uns aux autres par un cadre (9) d'étanchéité pour relier de manière étanche des éléments voisins de gaine de conditionnement d'air, le cadre d'étanchéité pouvant être mis en position à l'avance.

2. Véhicule ferroviaire suivant la revendication 1,
**caractérisé en ce que**
le cadre (9) d'étanchéité est équipé des deux côtés de garniture (12, 14) d'étanchéité, qui sont disposés de manière adaptée sur les surfaces (13, 15) d'étanchéité du côté frontal des éléments (1) de gaine de conditionnement d'air.

3. Véhicule ferroviaire suivant l'une des revendications 1 ou 2,
**caractérisé en ce que**
le cadre (9) d'étanchéité est maintenu en sa position exclusivement par les deux éléments (1) de gaine de conditionnement d'air.

4. Véhicule ferroviaire suivant la revendication 3,
**caractérisé en ce que**
le cadre (9) d'étanchéité est serré entre les deux éléments (1) de gaine de conditionnement d'air.

5. Véhicule ferroviaire suivant l'une des revendications 1 à 4,
**caractérisé en ce que**
le cadre (9) d'étanchéité a des attaches (10) pour immobiliser à l'avance le cadre (9) d'étanchéité sur l'un des éléments (1) de gaine de conditionnement d'air et cet élément (1) de gaine de conditionnement d'air a, pour la pénétration dans les attaches (10), des axes (11) d'immobilisation à l'avance.

6. Véhicule ferroviaire suivant l'une des revendications 1 à 5,
**caractérisé en ce que**
deux éléments (1) de gaine de conditionnement d'air forment respectivement avec un panneau (5) de plafond intérieur un module (6) de montage monté à l'avance, qui peut être raccordé à un module de montage de même type.

7. Véhicule ferroviaire suivant la revendication 6,
**caractérisé en ce que**
le panneau (5) de plafond intérieur est monté de manière amovible sur l'élément (1) de gaine de conditionnement d'air.

8. Véhicule ferroviaire suivant la revendication 6 ou 7,
**caractérisé en ce que**
le cadre (9) d'étanchéité a un recouvrement (16) d'interstice du côté tourné vers l'habitacle du véhicule, le recouvrement (16) d'interstice étant adapté à la forme extérieure du panneau (5) de plafond intérieur et étant disposé pour recouvrir un interstice entre deux panneaux (5) de plafond intérieur se raccordant l'un à l'autre dans la direction longitudinale de la zone de toit.

9. Véhicule ferroviaire suivant la revendication 8,
**caractérisé en ce que** le recouvrement (16) d'interstice du cadre (9) d'étanchéité est équipé d'un avertisseur (17) d'incendie.

10. Procédé de construction d'une zone de toit d'un véhicule ferroviaire ayant les stades successifs suivantes :
a) immobilisation au préalable d'un module de montage composé d'un élément (1) de gaine de conditionnement d'air et d'un panneau (5) de plafond intérieur sur un toit du véhicule,
b) montage du module de montage,
c) immobilisation au préalable d'un cadre (9) d'étanchéité sur le module de montage,
d) immobilisation au préalable d'un autre module de montage du même type sur un côté libre du cadre (9) d'étanchéité et,
e) montage de l'autre module de montage en serrant le cadre (9) d'étanchéité entre les deux modules de montage.
